# EUROPÄISCHE PATENTSCHRIFT

(11) **EP 4 613 989 B1**
(45) Veröffentlichungstag und Bekanntmachung des Hinweises auf die Patenterteilung: **20.05.2026**
(21) Anmeldenummer: 24161897.4
(22) Anmeldetag: 06.03.2024
(51) Int. Cl.: F02B 53/14, F01C 1/063, F02B 71/04

(54) **VERBRENNUNGSMOTOR MIT TANGENTIALER KRAFTÜBERTRAGUNG**
INTERNAL COMBUSTION ENGINE WITH TANGENTIAL FORCE TRANSMISSION
MOTEUR À COMBUSTION INTERNE À TRANSMISSION TANGENTIELLE

(43) Veröffentlichungstag der Anmeldung: 10.09.2025
(73) Patentinhaber: FNF Innovation Sh.P.K., 60000 Gjilan, Kosovo (AL)
(72) Erfinder: FEHMI, Mustafa, 60000 p.n., Shillove, Gjilan, Kosovo (AL)
(74) Vertreter: Kador & Partner Part mbB

(56) Entgegenhaltungen:
- CH-A- 189 224
- CH-A- 413 602
- CH-A- 432 121
- US-A- 4 016 719

## Beschreibung

Die vorliegende Erfindung betrifft einen neuartigen Verbrennungsmotor mit tangentialer Kraftübertragung, ein Verfahren zum Betreiben des Verbrennungsmotors, eine Verwendung des Verbrennungsmotors zum Antrieb einer Maschine, eines Kraftfahrzeugs, Flugzeugs oder Schiffs und eine Maschine, ein Kraftfahrzeug, Flugzeug oder Schiff, das den Verbrennungsmotor enthält.

### Hintergrund der Erfindung

Bei der Entwicklung von Verbrennungsmotoren ist es eines der Hauptziele, die durch den eingesetzten Kraftstoff erhaltene Energie so effektiv wie möglich zu nutzen, d.h. einen so hohen Wirkungsgrad wie möglich zu erzielen, um dadurch Kraftstoff einzusparen.

Im Stand der Technik bekannt sind Hubkolbenmotoren, in denen die durch die Ausdehnung der durch die Kraftstoffverbrennung erzeugten Gase in einem Zylinder verrichtete Arbeit an einem Kolben, und weiter durch eine Pleuelstange auf eine Kurbelwelle übertragen wird, wobei die Pleuelstange jeweils eine Gelenkverbindung zum Kolben und zur Kurbelwelle aufweist (Kurbeltrieb). So wird die oszillierende Bewegung des Kolbens in eine Drehbewegung umgesetzt, d.h. ein Drehmoment erzeugt.

CH 189 224 A offenbart eine Flugkolbenmaschine mit Kompressor und mindestens zwei Brennkraftflugkolben, die sich derart bewegen, dass der Verdichtungshub des einen mit dem Ausdehnungshub des andern zusammenfällt, dadurch gekennzeichnet, dass der Antrieb des Kompressors von einer zwischen die Brennkraftflugkolben geschalteten, mit diesen sich bewegenden Flüssigkeitssäule ohne Verwendung eines Kurbeltriebes abgeleitet wird.

Die vorliegende Erfindung hat sich zum Ziel gesetzt, die Effizienz und das Betriebsverhalten eines Verbrennungsmotors nochmals zu verbessern.

### Offenbarung der Erfindung

Die vorliegende Erfindung stellt daher einen Motor zur Verfügung, der einen verbrennungsmotorischen Antrieb mit einer hydraulischen Übersetzung kombiniert. Die Antriebselemente des Motors können dabei derart ausgeführt/skaliert werden, dass unterschiedliche Leistungsklassen abgedeckt werden können. Die hydraulische Übersetzung ermöglicht ein hohes Drehmoment über den gesamten Drehzahlbereich des Motors.

Der erfindungsgemäße Verbrennungsmotor kann eine beliebige Größe haben von relativ kleinen Ausführungen, wie beispielsweise einem Motor für ein Kraftrad über KFZ-, Boot- und Flugzeugmotoren bis hin zu sehr großen Ausführungen wie beispielsweise Schiffmotoren oder Generatorantrieben. Er ermöglicht durch seine kompakte Form platzsparende Einbaumöglichkeiten.

Das Arbeitsprinzip des erfindungsgemäßen Motors gleicht dem von herkömmlichen Verbrennungsmotoren: Die Kraft wird durch die explosionsartige Verbrennung eines Kraftstoffs in den Brennkammern der Zylinder erzeugt und in ein Drehmoment einer Welle übertragen.

Dazu wird ein zündfähiges Kraftstoff-Sauerstoff-, normalerweise Kraftstoff-Luft-, Gemisch in die Brennkammern der Zylinder eingeführt, dort komprimiert und dann nahe einer Kolben-Position mit minimaler Distanz zum Zylinderkopf gezündet. Die dadurch entstehende Wärmefreisetzung führt zu einem steilen Druckanstieg in den Brennkammern, welcher jeweils eine Bewegung des Kolbens in Richtung einer Position mit maximaler Distanz zum Zylinderkopf verursacht.

Der Verbrennungsmotor umfasst eine Welle, an der ein Antriebselement angeordnet ist, sowie einen ersten Zylinder mit einem darin bewegbar angeordneten ersten Triebkolben, und einen zweiten Zylinder mit einem darin bewegbar angeordnetem zweiten Triebkolben. Der erste und zweite Zylinder sowie der erste und zweite Triebkolben können baugleich ausgeführt sein, insbesondere einen gleichen Durchmesser und eine gleiche Länge bzw. einen gleichen Hubweg aufweisen.

Gemäß einer Ausführungsform kann der erste Triebkolben mit dem zweiten Triebkolben mechanisch verbunden sein und die Triebkolben können sich in den beiden Zylinder gegensinnig hin- und herbewegen. Die mechanische Verbindung zwischen den beiden Triebkolben kann dabei insbesondere eine Schubstange sein. Insbesondere kann die Schubstange derart in dem ersten und zweiten Zylinder angeordnet sein, dass sie sich ungehindert bewegen kann.

Vorgesehen werden kann insbesondere auch, dass der erste und zweite Triebkolben über die Schubstange, als einstückige oder einteilige Triebkolbeneinheit ausgestaltet ist. Diese Triebkolbeneinheit kann alternativ auch mehrteilig ausgebildet sein.

Der erste und der zweite Zylinder weisen jeweils einen ersten Raum und einen zweiten Raum auf, wobei der erste Raum an einer Seite des ersten bzw. zweiten Triebkolbens angeordnet und als Brennkammer ausgeführt ist, und der zweiten Raum an einer gegenüberliegenden Seite des ersten bzw. zweiten Triebkolbens angeordnet ist und ein Fluid, insbesondere ein Hydraulikfluid, enthält. Das Hydraulikfluid kann beispielsweise eine Hydraulikflüssigkeit, wie z.B. eine Flüssigkeit auf Mineralöl- oder auf Wasserbasis sein.

Eine Durchführung der Schubstange von dem ersten in den zweiten Zylinder kann fluiddicht hinsichtlich des Hydraulikfluids sein.

Insbesondere kann der erste Raum (Brennkammer) an eine Oberseite des ersten bzw. zweiten Triebkolbens angrenzen, und der zweite Raum an eine Unterseite des ersten bzw. zweiten Triebkolbens angrenzen. Jede Brennkammer kann mindestens ein Einlassventil zur Zuführung von Frischgas (z.B. Luft oder Kraftstoff-Luft-Gemisch) und mindestens ein Auslassventil zur Abführung von Verbrennungsgasen enthalten. Die Ein- und Auslassventile können beispielsweise als Teller- oder Schieberventile ausgeführt sein.

Der Verbrennungsmotor enthält zudem üblicherweise einen Einlasstrakt mit bekannten Elementen zur Bereitstellung eines zündfähigen Kraftstoff-LuftGemisches, der an das Einlassventil angrenzt bzw. vor diesem angeordnet ist. Es ist ebenso möglich, dass das Kraftstoff-Luft-Gemisch in der Brennkammer gebildet wird und über den Einlasstrakt nur Frischluft zugeführt wird. In diesem Fall kann ein mindestens ein Kraftstoffinjektor in der Brennkammer angeordnet sein. Außerdem enthält der Verbrennungsmotor üblicherweise einen Abgastrakt mit bekannten Elementen zur Abgasnachbehandlung, der an das Auslassventil angrenzt bzw. nach diesem angeordnet ist. Der Motor kann auch einen Abgasturbolader oder einen mechanischen und/oder elektrischen Kompressor im Einlasstrakt umfassen.

Der Verbrennungsmotor kann beispielsweise als 2-Takt-Motor oder auch als 4-Takt-Motor ausgeführt werden.

Bei der Ausführung als 2-Takt Motor kann die Spülung, d.h. der Ausstoß der Verbrennungsgase und die Zuführung von Frischgas im Zylinder in bekannter Weise z.B. durch Querstromspülung, Gleichstromspülung z.B. mit Tellerventil, oder Umkehrspülung erfolgen.

In der Brennkammer können sowohl ottomotorische als auch dieselmotorische Brennverfahren zur Anwendung kommen. Im Falle eines ottomotorischen Brennverfahrens kann mindestens eine Zündkerze in der Brennkammer vorhanden sein. Es können übliche flüssige und gasförmige Kraftstoffe zum Einsatz kommen.

Der erste und zweite Zylinder können als separate Einheiten z.B. als Rohre ausgeführt sein, die miteinander verschraubt sind. Es ist ebenso möglich, dass die beiden Zylinder in einem Zylinderblock als Bohrungen ausgeführt sind.

Der erste Triebkolben ist mittels des Hydraulikfluids mit einem ersten Arbeitskolben in einem ersten Arbeitszylinder fluidisch gekoppelt, und der zweite Triebkolben ist mittels des Hydraulikfluids mit einem zweiten Arbeitskolben in einem zweiten Arbeitszylinder fluidisch gekoppelt. Der erste und zweite Arbeitszylinder sowie der erste und zweite Arbeitskolben können baugleich ausgeführt sein, insbesondere einen gleichen Durchmesser und eine gleiche Länge bzw. einen gleichen Hubweg aufweisen. Im Regelfall haben die Zylinder/Arbeitszylinder und demgemäß auch die Trieb-/Arbeitskolben einen kreisförmigen Querschnitt.

Der erste und der zweite Arbeitskolben bewegen sich in dem ersten und zweiten Arbeitszylinder gegensinnig hin und her und sind mit dem Antriebselement wirkverbunden. Die beiden Arbeitszylinder können dabei insbesondere im Bereich von Hubwegen der Arbeitskolben so ausgestaltet sein, dass die Arbeitskolben mit Innenwänden der Arbeitszylinder abdichten.

Unter einer "gegensinnigen Bewegung" der Triebkolben und/oder Arbeitskolben soll verstanden werden, dass wenn der erste Trieb-/Arbeitskolben eine Vorhubbewegung ausführt, der zweite Trieb-/Arbeitskolben eine Rückhubbewegung ausführt. Die Begriffe "Vorhub" und "Rückhub" sind dabei auf die Bewegung eines Kolbens (Triebkolbens oder Arbeitskolbens) in seinem jeweiligen Zylinder bezogen. Dabei bezeichnet "Vorhub" eine Bewegung des Kolbens, die eine Vergrößerung eines Zylinderraums oberhalb des Kolbens nach sich zieht, und "Rückhub" eine Bewegung des Kolbens, die eine Verkleinerung des Zylinderraums oberhalb des Kolbens zur Folge hat.

Gemäß einer Ausführungsform kann der erste Arbeitszylinder an seinem oberen Ende mit dem zweiten Raum des ersten Zylinders verbunden und an seinem unteren Ende durch den ersten Arbeitskolben abgeschlossen sein. **In** gleicher Weise kann der zweite Arbeitszylinder an seinem oberen Ende mit dem zweiten Raum des zweiten Zylinders verbunden und an seinem unteren Ende durch den zweiten Arbeitskolben abgeschlossen sein.

Aufgrund der fluidischen Verbindung des ersten Triebkolbens mit dem ersten Arbeitskolben wird mittels einer Vorhubbewegung des ersten Triebkolbens eine Vorhubbewegung des ersten Arbeitskolbens in dem ersten Arbeitszylinder induziert. Dabei wird üblicherweise das Hydraulikfluid aus dem zweiten Raum des ersten Triebzylinders in den ersten Arbeitszylinder gefördert/gedrückt. Durch die gegensinnige Bewegung der beiden Triebkolben kann dabei, gemäß einer Ausführungsform, zusätzlich eine Rückhubbewegung des zweiten Triebkolbens induziert und dabei Hydraulikfluid aus dem zweiten Arbeitszylinder in den zweiten Raum des zweiten Zylinders gefördert/gesaugt werden.

In gleicher Weise wird durch die fluidische Verbindung des zweiten Triebkolbens mit dem zweiten Arbeitszylinder mittels einer Vorhubbewegung des zweiten Triebkolbens eine Vorhubbewegung des zweiten Arbeitskolbens in dem zweiten Arbeitszylinder induziert, bei der üblicherweise Hydraulikfluid in den zweiten Arbeitszylinder gefördert/gedrückt wird. Dabei kann wiederum auch eine Rückhubbewegung des ersten Triebkolbens induziert und dabei Hydraulikfluid aus dem ersten Arbeitszylinder in den zweiten Raum des ersten Zylinders gefördert/gesaugt werden.

Auf diese Weise wird bei einem durch den jeweiligen Triebkolben induzierten Arbeitshub (Vorhubbewegung) eines der beiden Arbeitskolben gleichzeitig der Arbeitshub des anderen Arbeitskolbens vorbereitet, indem nämlich durch die Rückhubbewegung des anderen Triebkolbens Hydraulikfluid für den nachfolgenden Arbeitshub in den entsprechenden Zylinder zurückgefördert wird.

Im Falle des oben beschriebenen Zurückförderns von Hydraulikfluid aus dem Arbeitszylinder bewirkt die mit der Rückhubbewegung des jeweiligen Triebkolbens einhergehende Verkleinerung des Zylinderraums oberhalb des Triebkolbens (erster Raum bzw. Brennkammer) eine Vergrößerung des Zylinderraums unterhalb desselben (zweiter Raum), wodurch ein Druck in dem zweiten Raum absinkt und Hydraulikfluid aus dem Arbeitszylinder in diesen gesaugt wird.

Die Vorhubbewegung des ersten/zweiten Triebkolbens wird aufgrund einer Wärmefreisetzung und daraus resultierenden Druckerhöhung in der jeweiligen Brennkammer erzeugt, wodurch eine Kraft auf die Oberseite des entsprechenden Triebkolbens ausgeübt wird. Durch die gegensinnige Bewegung der beiden Triebkolben führt der jeweils andere Triebkolben eine Rückhubbewegung aus, mittels der Verbrennungsgase aus der zugehörigen Brennkammer ausgeschoben werden können.

Gemäß einer Ausführungsform kann, wenn sich der erste oder der zweite Triebkolben an einer Position mit minimaler bzw. maximaler Distanz zu dem oberen Ende des ersten bzw. zweiten Zylinders befindet, sich der erste bzw. zweite Arbeitskolben ebenfalls an einer Position mit minimaler bzw. maximaler Distanz zu dem oberen Ende des ersten bzw. zweiten Arbeitszylinders befinden.

Mit anderen Worten kann mittels der fluidischen Verbindung zwischen Triebkolben und Arbeitskolben über das Hydraulikfluid eine Kopplung/ Synchronisation von deren Kolbenhubwegen erzielt werden. Aufgrund dieser hydraulischen Kopplung an die sich gegensinnig bewegenden Triebkolben führen die Arbeitskolben ebenfalls eine gegensinnige Bewegung aus.

Zur Realisierung der fluidischen Verbindung kann der zweite Raum des ersten bzw. zweiten Zylinders z.B. jeweils mittels eines Rohres mit dem ersten bzw. zweiten Arbeitszylinder verbunden sein. Die beiden Verbindungsrohre können insbesondere identisch ausgeführt sein.

Es ist ebenso möglich, dass sich er erste und zweite Zylinder sowie die beiden Arbeitszylinder in einem gemeinsamen Zylinderblock integriert sind. In diesem Fall kann der zweite Raum des ersten bzw. zweiten Zylinders beispielsweise jeweils über eine Bohrung in dem Zylinderblock mit dem ersten bzw. zweiten Arbeitszylinder verbunden sein.

Insbesondere können der zweite Raum des ersten und zweiten Zylinders und der erste und zweite Arbeitszylinder ein gleiches Volumen aufweisen, wodurch der erste und zweite Zylinder einen größeren Kolbenhub aufweisen können als der erste und zweite Arbeitszylinder. Somit sind der erste und zweite Zylinder als sogenannte "Langhuber" ausgeführt, welche sich durch geringere Wärmeübertragungsverluste auszeichnen.

Üblicherweise weisen die Zylinder/Arbeitszylinder zumindest eine Öffnung zum Befüllen und/oder Entleeren des Hydraulikfluids auf, die beispielsweise in dem Verbindungsrohr/der Verbindungsbohrung zwischen erstem/zweiten Zylinder und erstem/zweiten Arbeitszylinder, vorzugsweise verschließbar, angeordnet sein kann.

Die Wirkverbindung zwischen den Arbeitskolben und dem Antriebselement ist derart eingerichtet, dass eine durch die Hin- und Herbewegung der Arbeitskolben erzeugte Kraft tangential auf das Antriebselement übertragen wird und das Antriebselement die Welle in eine kontinuierliche Rotationsbewegung versetzt.

Mit anderen Worten erfolgt eine Übertragung der durch die Vorhubbewegung der jeweiligen Trieb- und Arbeitskolben erzeugte Kraft auf den jeweiligen Freilauf derart, dass die Kraft immer tangential, d.h. in einem Sinus-Winkel von 90° übertragen wird. Dazu sind sowohl die Zylinder der Triebkolben als auch die Arbeitszylinder kreisbogenförmig ausgeführt. Insbesondere können die Längsachsen der Zylinder, entlang derer sich die Kolben bewegen, eine Kreisbogenform aufweisen.

Der Verbrennungsmotor gemäß vorliegender Erfindung kann aufgrund der besonderen Ausgestaltung und Anordnung der Zylinder und der besonderen Übertragung der bei der Verbrennung entstehenden Kräfte in ein Drehmoment auch als "Tangential-Verbrennungsmotor", oder einfacher "Tangentialmotor", bezeichnet werden.

Gemäß einer Ausführungsform kann ein Verhältnis in Winkelgraden ausgedrückten maximalen möglichen kreisbogenförmigen Bewegungen der Schubstange oder der ersten und zweiten Zahnstange und darin in Winkelgraden ausgedrückten maximalen auf die Außenseite übertragenen kreisbogenförmigen Bewegung der Freiläufe größer 1 sein, vorzugsweise größer 1,1 und weiter bevorzugt größer 1,25.

Durch die Ausgestaltung des Tangentialmotors wird bewirkt, dass die Tangentialkräfte immer, d.h. während des gesamten Arbeitsprozesses, im maximal möglichen Sinuswinkel von 90 ° wirken bzw. übertragen werden. Des Weiteren benötigt der Tangentialmotor kein Schwungrad und der Hubweg der Treib- und Arbeitskolben ist nicht durch mechanische Totpunkte begrenzt, wodurch bei jeder Hin- und Herbewegung der Arbeitskolben ein Kreiswinkel der Freiläufe größer 180° möglich ist. Somit bietet der erfindungsgemäße Motor die Vorteile, dass sowohl ein möglichst hohes Drehmoment auch bei niedrigen Drehzahlen, also auch ein möglichst konstantes Drehmoment bei verschiedenen Drehzahlen erreicht werden kann. Dies ermöglicht eine gegenüber herkömmlich ausgestalteten Verbrennungsmotoren höhere Effizienz des erfindungsgemäßen Motors und damit auch eine Schonung der Umwelt.

Gemäß einer Ausführungsform können die beiden Arbeitskolben einen größeren Durchmesser aufweisen als die beiden Triebkolben, wodurch eine Kraftübersetzung gebildet wird. Diese kann zur Erhöhung der mittels der Arbeitskolben auf das Antriebselement zu übertragenden Tangentialkraft gegenüber der von den Triebkolben übertragenen Kraft dienen. Dadurch kann das Drehmoment des Motors nochmal erhöht bzw. eine nochmals gleichmäßigere Drehmomentabgabe realisiert werden.

Gemäß einer Ausführungsform kann das Antriebselement einen ersten Freilauf und einen zweiten Freilauf umfassen, und der erste Arbeitskolben mit einer Außenseite des ersten Freilaufs und der zweite Arbeitskolben mit einer Außenseite des zweiten Freilaufs wirkverbunden sein.

Die Freiläufe des Antriebselement können insbesondere baugleich sein.

Üblicherweise haben Freiläufe jeweils eine Außen- und eine Innenseite, die beispielsweise als Außen- und Innenring ausgebildet sein können, die gegeneinander sperren (Mitnahmemodus) oder freilaufen (Freilaufmodus) können.

Insbesondere können die Innenseiten der Freiläufe jeweils mit der Welle so verbunden sein, dass sie in derselben Richtung freilaufen bzw. sperren. Dies ermöglicht eine kontinuierliche Rotation der Welle in eine Richtung.

Dabei können die Wirkverbindungen der Arbeitskolben mit der Außenseite des ersten und zweiten Freilaufs derart ausgestaltet sein, dass eine Hin- und Herbewegung des ersten Arbeitskolbens eine rotatorische Hin- und Herbewegung des ersten Freilaufs und eine Hin- und Herbewegung des zweiten Arbeitskolbens eine gegensinnige rotatorische Hin- und Herbewegung des zweiten Freilaufs bewirkt. Auf diese Weise kann z.B. jeweils eine Vorhubbewegung des ersten und zweiten Arbeitskolbens, die durch eine entsprechende Vorhubbewegung des zugehörigen Triebkolbens induziert wurde, eine kontinuierliche Rotationsbewegung der Welle bewirken.

Gemäß einer Ausführungsform kann die Wirkverbindung der Arbeitskolben mit den Freiläufen mittels einer Verzahnung gebildet sein. Beispielsweise können sowohl die Arbeitskolben als auch die Freiläufe jeweils eine Verzahnung bzw. ein Zahnelement aufweisen.

Insbesondere kann der erste Arbeitskolben mit einer ersten Zahnstange und der zweite Arbeitskolben mit einer zweiten Zahnstange verbunden sein.

Die Zahnstangen sind dabei üblicherweise mit Unterseiten der Arbeitskolben verbunden, vorzugsweise starr verbunden.

Über die Zahnstangen wird die Kraft jeweils tangential auf die Außenseite des dem Arbeitszylinder zugeordneten Freilaufs übertragen, der wiederum die Kraft in ein Drehmoment seiner Innenseite überträgt. Das Drehmoment wird dann über die mit der Welle verbunden Innenseite des sperrenden Freilaufs auf die Welle übertragen.

Des Weiteren kann die Außenseite des ersten Freilaufs an ihrer Stirnseite eine erste Verzahnung und die Außenseite des zweiten Freilaufs an ihrer Stirnseite eine zweite Verzahnung aufweisen.

In diesem Fall kann die Wirkverbindung des ersten Arbeitskolbens mit dem ersten Freilauf z.B. über ein erstes Zahnrad und die Wirkverbindung des zweiten Arbeitskolbens mit dem zweiten Freilauf z.B. über ein zweites Zahnrad gebildet sein. Die beiden Zahnräder können jeweils zwischen der entsprechenden Zahnstange und der Verzahnung des zugehörigen Freilaufs angeordnet sein.

Insbesondere können die erste und zweite Zahnstange kreisbogenförmig ausgebildet sein, um die von den Arbeitskolben bereitgestellte Kraft mittels des ersten und zweiten Zahnrads tangential auf die Freiläufe zu übertragen. Dazu können die Zahnräder beispielsweise sowohl in eine Verzahnung auf einer Innenseite der kreisbogenförmigen Zahnstangen als auch in die Verzahnung auf der Stirnseite der Freiläufe eingreifen. Auf diese Weise kann die Kraft auf die Welle z.B. zunächst über die Innenseite des ersten Freilaufs, und bei der rotatorischen Gegenbewegung dann über die Innenseite des zweiten Freilaufs übertragen werden.

Gemäß einer Ausführungsform kann die erste Zahnstange zusätzlich mit einem ersten Führungskolben verbunden sein, der beweglich in einem ersten Führungszylinder angeordnet ist und sich gegensinnig zu dem ersten Arbeitskolben bewegt. In gleicher Weise kann die zweite Zahnstange zusätzlich mit einem zweiten Führungskolben verbunden sein, der beweglich in einem zweiten Führungszylinder angeordnet ist und sich gegensinnig zu dem zweiten Arbeitskolben bewegt.

Vorgesehen werden kann insbesondere auch, dass der erste Arbeitskolben und der erste Führungskolben über die erste Zahnstange eine einstückige oder einteilige erste Arbeitskolbeneinheit ausbilden. Entsprechend kann vorgesehen sein, dass der zweite Arbeitskolben und der zweite Führungskolben über die zweite Zahnstange eine einstückige oder einteilige zweite Arbeitskolbeneinheit ausbilden. Es ist jedoch ebenso möglich, dass die erste und/oder zweite Arbeitskolbeneinheit mehrteilig ausgebildet ist.

Verzahnungen und entsprechende Zahnstangen können einfach ausgeführt werden und bieten eine hohe Betriebssicherheit sowie eine zuverlässige Kraftübertragung.

Üblicherweise werden Zahnräder, Zahnstangen bzw. Zahnräder, Kolben sowie etwaige Lager des erfindungsgemäßen Verbrennungsmotors in herkömmlicher Weise mit Schmierstoff versorgt.

Gemäß einer Ausführungsform kann der erste Führungszylinder in einer Querschnittsansicht des Verbrennungsmotors gegenüber dem ersten Arbeitszylinder und der zweite Führungszylinder in einer Querschnittsansicht des Verbrennungsmotors gegenüber dem zweiten Arbeitszylinder angeordnet sein.

Zweckmäßigerweise können die beiden Führungszylinder derart gegenüber den Arbeitszylindern angeordnet sein, dass eine Vorhubbewegung der Arbeitskolben in den Arbeitszylindern jeweils eine Rückhubbewegung der Führungskolben in den Führungszylindern zur Folge hat. Dazu können die Führungszylinder ebenfalls kreisbogenförmig ausgeführt sein.

Gemäß einer Ausführungsform können die beiden Arbeitszylinder und die beiden Führungszylinder in einem gleichen radialen Abstand zu der Welle angeordnet sein.

Insbesondere können der erste Arbeitszylinder und der erste Führungszylinder mit der ersten Arbeitskolbeneinheit eine erste Arbeitszylindereinheit bilden, die von dem ersten Triebkolben angetrieben wird. In gleicher Weise können der zweite Arbeitszylinder und der zweite Führungszylinder mit der zweiten Arbeitskolbeneinheit eine zweite Arbeitszylindereinheit bilden, die von dem zweiten Triebkolben angetrieben wird.

Der jeweiligen Zylinder können dabei als separate Einheiten z.B. als Rohre ausgeführt sein, die miteinander verschraubt sind. Es ist jedoch ebenso möglich, dass die beiden Arbeitszylindereinheiten in einem gemeinsamen Zylinderblock angeordnet sind. Dieser kann auch die beiden Zylinder mit den Triebkolben umfassen.

Gemäß einer Ausführungsform kann der erste Arbeitszylinder in axialer Richtung der Welle neben/hinter dem zweiten Führungszylinder und der zweite Arbeitszylinder in axialer Richtung der Welle neben/vor dem ersten Führungszylinder angeordnet sein. Mit anderen Worten können die erste und zweite Arbeitszylindereinheit in axialer Richtung der Welle hintereinander angeordnet sein.

Gemäß einer Ausführungsform können der erste Zylinder mit dem ersten Triebkolben und der zweite Zylinder mit dem zweiten Triebkolben in einer Querschnittsansicht des Verbrennungsmotors gegenüberliegend und mit einem gleichen radialen Abstand zu einer Mittelachse angeordnet sein, die parallel zu der Welle verläuft. Mit anderen Worten können der erste und zweite Zylinder unter- oder insbesondere oberhalb der Arbeitszylindereinheiten angeordnet sein.

Die vorliegende Erfindung bezieht sich weiterhin auf ein Verfahren zum Betreiben eines Verbrennungsmotors in einer der hier beschriebenen Ausführungsformen.

Das erfindungsgemäßes Verfahren umfasst die Schritte:
a) Wärmefreisetzung in einem ersten Raum auf einer Seite eines Triebkolbens in einem Zylinder zur Erzeugung einer Vorhubbewegung des Triebkolbens;
b) Induzieren einer Vorhubbewegung eines Arbeitskolbens in einem Arbeitszylinder, mittels einer fluidischen Verbindung des Triebkolbens mit dem Arbeitskolben; und
c) Antreiben einer Welle des Verbrennungsmotors mittels eines Antriebselements, das mit dem Arbeitskolben mechanisch verbunden ist.

Die Erfindung betrifft zudem eine Maschine, ein Kraftfahrzeug, Flugzeug oder Schiff, umfassend zumindest einen erfindungsgemäßen Verbrennungsmotor.

Der erfindungsgemäße Verbrennungsmotor kann genau zwei Zylindereinheiten, aber auch mehr als zwei Zylindereinheiten umfassen. Eine Zylindereinheit kann dabei einen Zylinder mit Triebkolben, der (fluidisch) mit einer Arbeitszylindereinheit verbunden ist, umfassen. Insbesondere können in dem erfindungsgemäßen Verbrennungsmotor ein Vielfaches von 2 Zylindereinheiten, also beispielsweise 2, 4, 6 Zylindereinheiten etc. vorhanden sein.

Falls nicht bereits explizit vermerkt, gelten, wo anwendbar, sämtliche als "üblich", "gewöhnlich" oder "vorzugsweise" beschriebenen Ausführungsformen, die sich auf einen Zylinder und/oder dessen zugehörige oder zugeordnete Bauteile beziehen, auch für alle anderen Zylinder des Verbrennungsmotors als "üblich", "gewöhnlich" oder "vorzugsweise". Dies gilt auch für beschriebene Zylindereinheiten. Dies gilt entsprechend für die Ausführungsformen, die sich auf einen Kolben beziehen, wobei dies insbesondere für Triebkolben und Arbeitskolben, sofern nicht ausschließend, gilt.

### Kurze Beschreibung der Zeichnungen

Fig. 1 zeigt in vereinfachter schematischer Schnittdarstellung eine Vorderansicht einer Ausführungsform des erfindungsgemäßen Verbrennungsmotors mit einer Triebkolbeneinheit in einem ersten und zweiten Zylinder, einer ersten Arbeitszylindereinheit und einer Antriebseinheit.
Fig. 2 zeigt eine zweite Arbeitszylindereinheit und die Antriebseinheit des in Fig. 1 gezeigten Verbrennungsmotors in einer Rückansicht.
Fig. 3 zeigt eine Seitenansicht der Antriebseinheit des in Fig. 1 und 2 gezeigten Verbrennungsmotors.

### Ausführungsform(en) der Erfindung

Eine Ausführungsform des erfindungsgemäßen Verbrennungsmotors wird im Folgenden unter Bezugnahme auf die Zeichnungen näher beschrieben.

Die in den Figuren 1 bis 3 gezeigte Ausführungsform des erfindungsgemäßen Verbrennungsmotors weist einen ersten kreisbogenförmigen Zylinder 9 mit einem darin bewegbar angeordneten ersten Triebkolben 9 und einen zweiten kreisbogenförmigen Zylinder 10 mit einem darin bewegbar angeordnetem zweiten Triebkolben 10 auf. Die beiden gezeigten Triebkolben 3, 4 führen in den Zylindern 9, 10 eine gegensinnige Bewegung aus. Dabei durchläuft der erste Triebkolben 3 einen Hubweg von einer Position 12', die eine minimale Distanz zu einem oberen Ende des ersten Zylinders 9 aufweist (obere Kolbenposition 12'), zu einer Position 12, die eine maximale Distanz zu dem oberen Ende des ersten Zylinders aufweist (untere Kolbenposition 12). Der zweite Triebkolben durchläuft dementsprechend in gegensinniger Bewegung einen Hubweg von einer Position 11', die eine maximale Distanz zu einem oberen Ende des zweiten Zylinders 10 aufweist (untere Kolbenposition 11'), zu einer Position 11, die eine minimale Distanz zu dem oberen Ende des zweiten Zylinders 10 aufweist (obere Kolbenposition 11). Die beiden Triebkolben 3, 4 sind mittels einer kreisbogenförmigen Schubstange 13 verbunden und bilden auf diese Weise eine Triebkolbeneinheit 100 aus.

Der erste Triebkolben 3 und der zweite Triebkolben 4 sowie die Zylinder 9, 10 sind baugleich und in einer Querschnittsansicht des Verbrennungsmotors einander gegenüberliegend angeordnet. Die beiden Zylinder 9, 10 sind vorliegend als kreisbogenförmige Rohre ausgeführt, die an einer oberen Position 16 eine obere Verschraubung 18 und an einer unteren Position 17 eine untere Verschraubung 19 enthalten. Die beiden Zylinder 9, 10 können dabei miteinander und/oder an einem Gehäuse (nicht dargestellt) des Verbrennungsmotors verschraubt sein. Jede andere Verbindung der beiden Zylinder 9, 10 miteinander und/oder an dem Gehäuse ist ebenso möglich.

In den beiden Zylindern 9, 10 sind mittels der Triebkolben 3, 4 jeweils zwei Räume ausgebildet, wobei ein erster Raum 1, 2 jeweils oberhalb der Triebkolben 3, 4 und ein zweiter Raum 14, 23 jeweils unterhalb der Triebkolben 3, 4 angeordnet ist. Der erste Raum 1, 2 ist dabei als Brennkammer 1, 2 ausgeführt und umfasst vorliegend jeweils ein Einlassventil 5, 6, ein Auslassventil 7, 8 und eine Zündkerze 101, 102. An die Einlassventile 5. 6 kann sich in bekannter Weise ein Einlasstrakt (nicht dargestellt) und an die Auslassventile 7, 8 ein Abgastrakt (nicht dargestellt) anschließen. Es ist insbesondere auch möglich, dass Verbrennungsgase aus beiden Brennräumen über ein gemeinsames Auslassventil dem Abgastrakt zugeführt werden.

In dem zweiten Raum 14, 23 der beiden Zylinder 9, 10 befindet sich ein Hydraulikfluid (gekennzeichnet durch die punktierte Fläche unterhalb der Triebkolben 3, 4).

Die Triebkolben 3, 4 sind in üblicher Weise gegen die Brennkammern 1, 2 abgedichtet, beispielsweise mittels geeigneter Kolbenringe. Eine Durchführung 15 der Schubstange 13 von dem ersten in den zweiten Zylinder 9, 10 ist entsprechend fluiddicht hinsichtlich des Hydraulikfluids ausgeführt.

Der erste und der zweite Triebkolben 3, 4 sind über das Hydraulikfluid mit einem ersten und einem zweiten Arbeitskolben 43, 29 in einem ersten und zweiten kreisbogenförmigen Arbeitszylinder 35, 33 fluidisch gekoppelt. Das Hydraulikfluid kann beispielsweise eine Hydraulikflüssigkeit, wie z.B. eine Flüssigkeit auf Mineralöl- oder auf Wasserbasis sein.

Zur fluidischen Kopplung ist ein oberes Ende des ersten Arbeitszylinders 35 vorliegend über ein erstes Rohr 20 mit dem ersten Zylinder 9 und ein oberes Ende des zweiten Arbeitszylinders 33 über ein zweites Rohr 21 mit dem zweiten Zylinder 10 verbunden. Untere Enden der beiden Arbeitszylinder 35, 33 sind durch den jeweiligen Arbeitskolben 43, 29 abgeschlossen. Dazu kann dieser über geeignete Dichtungen verfügen, welche fluiddicht in Bezug auf das Hydraulikfluid sind.

Der erste Arbeitskolben 43 und der zweite Arbeitskolben 29 sind baugleich und größer als die Triebkolben 9, 10 ausgeführt und bilden somit eine hydraulische Übersetzung. Insbesondere weisen die Arbeitskolben 43, 29 einen größeren Durchmesser als die Triebkolben auf. Dementsprechend ist auch ein Durchmesser der Arbeitszylinder 35, 33 größer als ein Durchmesser der Zylinder 9, 10 mit den Triebkolben 3, 4. Abgesehen von den unterschiedlichen Größen weisen die Triebkolben 3, 4 und die Arbeitskolben 43, 29 gleiche geometrische Form auf.

Aufgrund der hydraulischen Kopplung der beiden Arbeitskolben 43, 29 an die Triebkolben 3, 4 bewegen sich die Arbeitskolben 43, 29 ebenfalls gegensinnig zueinander. Dabei durchläuft der erste Arbeitskolben 43 bei einer Vorhubbewegung einen Hubweg von einer Position 54', die eine minimale Distanz zu einem oberen Ende des ersten Arbeitszylinders 35 aufweist (obere Kolbenposition 54'), zu einer Position 54, die eine maximale Distanz zu dem oberen Ende des ersten Arbeitszylinders aufweist (untere Kolbenposition 54). Der zweite Antriebskolben führt dementsprechend eine Rückhubbewegung aus und durchläuft einen Hubweg von einer Position 27', die eine maximale Distanz zu einem oberen Ende des zweiten Arbeitszylinders 33 aufweist (untere Kolbenposition 27'), zu einer Position 27, die eine minimale Distanz zu dem oberen Ende des zweiten Arbeitszylinders 33 aufweist (obere Kolbenposition 27).

Während bei einer Vorhubbewegung der Trieb- und Arbeitskolben 3, 4, 43, 29 Hydraulikfluid von dem zweiten Raum 14, 23 des entsprechenden Zylinders 9, 10 in den zugehörigen Arbeitszylinder 35, 33 gedrückt wird (Arbeitshub), erfolgt bei einer Rückhubbewegung der Kolben 3, 4, 43, 29 ein Rücksaugen des Hydraulikfluids in den zweiten Raum 14, 23, wodurch dieses wieder für einen nachfolgenden Arbeitshub zur Verfügung steht.

Der erste Arbeitskolben 43 ist vorliegend zudem mittels einer ersten kreisbogenförmigen Zahnstange 38 mit einem ersten Führungskolben 44 verbunden, der bewegbar in einem ersten kreisbogenförmigen Führungszylinder 36 angeordnet ist. Der erste Führungszylinder 36 ist in einer Querschnittsansicht des Verbrennungsmotors gegenüber dem ersten Arbeitszylinder 35 angeordnet. In gleicher Weise ist der zweite Arbeitskolben 29 mittels einer zweiten kreisbogenförmigen Zahnstange 37 mit einem zweiten Führungskolben 30 verbunden, der bewegbar in einem zweiten Führungszylinder 34 angeordnet ist. Die beiden Führungskolben 44, 30 sind vorliegend baugleich zu den beiden Arbeitskolben 43, 29 ausgeführt.

Somit bilden der erste Arbeitskolben 43, der erste Führungskolben 44 und die erste Zahnstange 38 eine einstückige erste Arbeitskolbeneinheit 430 aus, und der zweite Arbeitskolben 29, der zweite Führungskolben und die zweite Zahnstange 37 bilden eine einstückige zweite Arbeitskolbeneinheit 290 aus.

Insbesondere führen der erste Arbeits- und Führungskolben 43, 44 eine gegensinnige Bewegung in dem ersten Arbeits- bzw. Führungszylinder 35, 36 und der zweite Arbeits- und Führungskolben 29, 30 eine gegensinnige Bewegung in dem zweiten Arbeits- bzw. Führungszylinder 33, 34 aus.

Dabei befindet sich der erste Führungskolben 44 in einer Position 53' mit maximaler Distanz zu einem oberen Ende des ersten Führungszylinders 36 (untere Kolbenposition 53'), wenn sich der erste Arbeitskolben 43 in seiner oberen Kolbenposition 54' befindet und in einer Position 53 mit minimaler Distanz zu dem oberen Ende des ersten Führungszylinders 36 (obere Kolbenposition 53), wenn sich der erste Arbeitskolben 43 in seiner unteren Kolbenposition 54 befindet.

Gleichermaßen befindet sich der zweite Führungskolben 30 in einer Position 28' mit minimaler Distanz zu einem oberen Ende des zweiten Führungszylinders 34 (obere Kolbenposition 28'), wenn sich der zweite Arbeitskolben 29 in seiner unteren Kolbenposition 27' befindet und in einer Position 28 mit maximaler Distanz zu dem oberen Ende des zweiten Führungszylinders 34 (untere Kolbenposition 28), wenn sich der zweite Arbeitskolben 29 in seiner oberen Kolbenposition 27 befindet.

Die beiden Führungszylinder 36, 34 sind zweckmäßigerweise an ihrem oberen und unteren Ende gasdurchlässig, so dass z.B. in den Führungszylindern 36, 34 befindliche Luft nicht komprimiert wird. Dadurch sind die Führungskolben 44, 30 in den Führungszylindern 36, 24 abgesehen von etwaiger Reibung frei beweglich.

Die beiden Arbeitszylinder 35, 33 und die beiden Führungszylinder 36, 34 sind kreisbogenförmig und kürzer als die Zylinder 9, 10 ausgeführt Insbesondere können die Längen der Zylinder 3, 4 und die Längen der Arbeitszylinder 35, 33 entsprechend der unterschiedlichen Zylinderdurchmesser derart ausgeführt sein, dass beide ein gleiches Volumen zwischen den oberen Kolbenpositionen 12', 11, 54', 27 und den unteren Kolbenposition 12, 11', 54, 27' aufweisen.

Die erste Arbeitskolbeneinheit 430 bildet mit dem ersten Arbeits- und Führungszylinder 35, 36 eine erste Arbeitszylindereinheit 431 und die zweite Arbeitskolbeneinheit 290 bildet mit dem zweiten Arbeits- und Führungszylinder 33, 34 eine zweite Arbeitszylindereinheit 291 aus.

Dabei sind vorliegend der erste Arbeitszylinder 35 und der erste Führungszylinder 36 mittels der ersten Verschraubung 26 sowie der zweite Arbeitszylinder 33 und der zweite Führungszylinder 34 mittels der zweiten Verschraubung 26 miteinander verbunden. Jede andere Verbindung zwischen den Arbeits- und Führungszylindern 35, 33, 36, 34 ist ebenso möglich. Die Arbeitszylindereinheiten 431, 291 können geeignet in dem Gehäuse (nicht dargestellt) des Verbrennungsmotors befestigt/integriert sein. Das Gehäuse des Verbrennungsmotors kann z.B. auch ein Zylinderblock sein, in dem alle kreisbogenförmigen Zylinder 9, 10, 33 - 36 als kreisbogenförmige Bohrungen integriert sind.

Der Verbrennungsmotor weist ferner eine Welle 41 auf, an der ein Antriebselement 400 angeordnet ist. Die Welle 41 umfasst zwei nicht näher bezeichnete Wellenendabschnitte, die mittels geeigneter Verbindungs-/Kupplungselemente mit einer Arbeitsmaschine verbunden werden können. Die Welle kann zudem in dem Gehäuse (nicht dargestellt) des Verbrennungsmotors 41 gelagert sein.

Die beiden Arbeitszylinder 35, 33 und die beiden Führungszylinder 36, 34 sind vorliegend in einem gleichen radialen Abstand zu der Welle 41 angeordnet. Dabei ist der erste Arbeitszylinder 35 in axialer Richtung der Welle 41 neben/hinter dem zweiten Führungszylinder 34 und der zweite Arbeitszylinder 33 in axialer Richtung der Welle 41 neben/vor dem ersten Führungszylinder 36 angeordnet. Auf diese Weise sind die erste und zweite Arbeitszylindereinheit 431, 291 in axialer Richtung der Welle 41 hintereinander angeordnet.

Zudem sind vorliegend der erste Zylinder 9 mit dem ersten Triebkolben 3 und der zweite Zylinder 10 mit dem zweiten Triebkolben 4 in einer Querschnittsansicht des Verbrennungsmotors gegenüberliegend und mit einem gleichen radialen Abstand zu einer Mittelachse angeordnet, die parallel zu der Welle 41 verläuft. Vorliegend sind die beiden Zylinder 9, 10 mit der Triebkolbeneinheit 100 oberhalb der beiden Arbeitszylindereinheiten 431, 291 angeordnet.

In dem gezeigten Ausführungsbeispiel umfasst das Antriebselement 400 zwei ringförmige Freiläufe 39, 40, die an ihren nicht näher bezeichneten Außenringen jeweils an einer Stirnseite Verzahnungen 31, 32 aufweisen. Die Freiläufe 39, 40 sind jeweils mittels eines Innenrings (nicht dargestellt), der ebenfalls eine Verzahnung aufweisen kann, mit der Welle 41 verbunden. Die Freiläufe 39, 40 des Antriebselements 400 sind vorliegend baugleich ausgeführt.

Der Außen- und der Innenring der beiden Freiläufe 39, 40 können gegeneinander sperren (Mitnahmemodus) oder freilaufen (Freilaufmodus). Insbesondere können die Innenseiten der Freiläufe 39, 40 vorliegend mit der Welle 41 so verbunden sein, dass sie in derselben Richtung freilaufen bzw. sperren.

Der Außenring des ersten Freilaufs 40 ist über ein erstes Zahnrad 50 mit der ersten Arbeitskolbeneinheit 430 wirkverbunden. In gleicher Weise ist der Außenring des zweiten Freilaufs 39 über ein zweites Zahnrad 49 mit der zweiten Arbeitskolbeneinheit 290 wirkverbunden. Die beiden Zahnräder 50, 49 können jeweils mittels einer Zahnradwelle 48, 47 in dem Gehäuse (nicht dargestellt) des Verbrennungsmotors gelagert sein. Das erste Zahnrad 50 ist zwischen der ersten kreisbogenförmigen Zahnstange 38 und dem Außenring des ersten Freilaufs 40 angeordnet und greift mit seiner Verzahnung 46 in eine Verzahnung der ersten Zahnstange 38 sowie in die Verzahnung 32 auf der Stirnseite des Außenrings des ersten Freilaufs 40 ein. Das zweite Zahnrad ist dementsprechend zwischen der zweiten kreisbogenförmigen Zahnstange 37 und dem Außenring des zweiten Freilaufs 39 angeordnet und greift mit seiner Verzahnung 45 in eine Verzahnung der zweiten Zahnstange 37 sowie in die Verzahnung 31 auf der Stirnseite des Außenrings des zweiten Freilaufs 39 ein.

Die erste Arbeitszylindereinheit 431 wird vorliegend von dem ersten Triebkolben 3 und die zweite Arbeitszylindereinheit 291 von dem zweiten Triebkolben 4 angetrieben. Dabei bewirkt eine durch den ersten Triebkolben 3 induzierte Hin- und Herbewegung des ersten Arbeitskolbens 43 eine rotatorische Hin- und Herbewegung des ersten Freilaufs 40 und eine Hin- und Herbewegung des zweiten Arbeitskolbens 29 eine gegensinnige rotatorische Hin- und Herbewegung des zweiten Freilaufs 39. Auf diese Weise kann z.B. jeweils eine Vorhubbewegung des ersten und zweiten Arbeitskolbens 43, 29, die durch eine entsprechende Vorhubbewegung des zugehörigen Triebkolbens 3, 4 induziert wurde, eine kontinuierliche Rotationsbewegung der Welle 41 bewirken.

Über die kreisbogenförmigen Zahnstangen 38, 37 und die Zahnräder 50, 49 wird eine von den Triebkolben 3, 4 induzierte und über die hydraulische Übersetzung der Arbeitskolben 43, 29 verstärkte Kraft tangential auf die Außenseite der Freiläufe 40, 39 übertragen, die wiederum die Kraft in ein Drehmoment auf ihrer Innenseite wandeln. Das Drehmoment wird über die mit der Welle 41 verbunden Innenseite des sperrenden Freilaufs 40, 39 auf die Welle 41 übertragen. Dabei kann die Kraft auf die Welle 41 z.B. zunächst über die Innenseite des ersten Freilaufs 40 und nachfolgend bei der rotatorischen Gegenbewegung über die Innenseite des zweiten Freilaufs 39 übertragen werden.

Insgesamt wird damit wird die durch die jeweilige Vorhubbewegung der Triebkolben 3, 4 erzeugte und mittels der Arbeitskolben verstärkte Kraft derart tangential in das Antriebselement 400 bestehend aus den beiden Freiläufen 40, 39 eingeleitet, dass dieses ein Drehmoment in immer gleicher Richtung auf die Welle 41 überträgt.

Der anhand des Ausführungsbeispiels beschriebene Verbrennungsmotor mit tangentialer Kraftübertragung ermöglicht aufgrund seiner mechanischen und hydraulischen Eigenschaften eine hohe Effizienz bei gleichzeitig hohem Drehmoment im gesamten Drehzahlbereich des Motors.

### Bezugszeichenliste:

- 1, 2: erster Raum, Brennkammer
- 3, 4: erster/zweiter Triebkolben
- 5, 6: Einlassventil
- 7, 8: Auslassventil
- 9, 10: erster/zweiter Zylinder
- 12', 11: obere Kolbenposition erster/zweiter Triebkolben
- 12, 11': untere Kolbenposition erster/zweiter Triebkolben
- 13: Schubstange
- 14, 23: zweiter Raum
- 15: Durchführung Schubstange
- 16, 17: Verschraubung Zylinder
- 18, 19: Position Verschraubung Zylinder
- 20, 21: Rohr
- 26, 25: Verschraubung erster/zweiter Arbeits- und Führungszylinder
- 54', 27: obere Kolbenposition erster/zweiter Arbeitskolben
- 54, 27': untere Kolbenposition erster/zweiter Arbeitskolben
- 53, 28': obere Kolbenposition erster/zweiter Führungskolben
- 53', 28: untere Kolbenposition erster/zweiter Führungskolben
- 43, 29: erster/zweiter Arbeitskolben
- 44, 30: erster/zweiter Führungskolben
- 32, 31: Verzahnung auf erstem/zweitem Freilauf
- 35, 33: erster/zweiter Arbeitszylinder
- 36, 34: erster/zweiter Führungszylinder
- 37, 38: erste/zweite Zahnstange
- 40, 39: erster/zweiter Freilauf
- 41: Welle
- 46, 45: Verzahnung erstes/zweites Zahnrad
- 48, 47: erste/zweite Zahradwelle
- 50, 49: erstes/zweites Zahnrad
- 100: Triebkolbeneinheit
- 101, 102: Zündkerze
- 400: Antriebselement
- 430, 290: erste/zweite Arbeitskolbeneinheit
- 431, 291: erste/zweite Arbeitszylindereinheit

## Patentansprüche

1. Verbrennungsmotor, aufweisend
eine Welle (41), an der ein Antriebselement (400) angeordnet ist,
einen ersten Zylinder (9) mit einem darin bewegbar angeordneten ersten Triebkolben (3), und einen zweiten Zylinder (10 mit einem darin bewegbar angeordnetem zweiten Triebkolben (4), wobei
der erste und der zweite Zylinder (9, 10) jeweils einen ersten Raum (1, 2) und einen zweiten Raum (14, 23) aufweisen, wobei
der erste Raum (1, 2) an einer Seite des ersten bzw. zweiten Triebkolbens (3, 4) angeordnet und als Brennkammer ausgeführt ist, und der zweiten Raum (14, 23) an einer gegenüberliegenden Seite des ersten bzw. zweiten Triebkolbens (3, 4) angeordnet ist und ein Fluid, insbesondere ein Hydraulikfluid, enthält,
der erste Triebkolben (3) mit einem ersten Arbeitskolben (43) in einem ersten Arbeitszylinder (35) fluidisch gekoppelt ist,
der zweite Triebkolben (4) mit einem zweiten Arbeitskolben (29) in einem zweiten Arbeitszylinder (33) fluidisch gekoppelt ist, wobei
sich der erste und der zweite Arbeitskolben (43, 29) in dem ersten und zweiten Arbeitszylinder (25, 33) gegensinnig hin- und herbewegen und mit dem Antriebselement (400) wirkverbunden sind, wobei
der Verbrennungsmotor dazu eingerichtet ist, mittels einer Vorhubbewegung des ersten Triebkolbens (3) eine Vorhubbewegung des ersten Arbeitskolbens (43) in dem ersten Arbeitszylinder (35) zu induzieren, und mittels einer Vorhubbewegung des zweiten Triebkolbens (4) eine Vorhubbewegung des zweiten Arbeitskolbens (29) in dem zweiten Arbeitszylinder (34) zu induzieren, und wobei
die Wirkverbindung zwischen den Arbeitskolben (43, 29) und dem Antriebselement (400) so eingerichtet ist, dass eine durch die Hin- und Herbewegung der Arbeitskolben (43, 29) erzeugte Kraft tangential auf das Antriebselement (400) übertragen wird und das Antriebselement (400) die Welle (41) in eine kontinuierliche Rotationsbewegung versetzt, wobei sowohl die Zylinder der Triebkolben als auch die Arbeitszylinder kreisbogenförmig ausgeführt sind.

2. Verbrennungsmotor nach Anspruch 1, wobei der erste Triebkolben (3) mit dem zweiten Triebkolben (4) mechanisch verbunden ist und sich die Triebkolben (3, 4) in den beiden Zylinder (9, 10) gegensinnig hin- und herbewegen, wobei
der Verbrennungsmotor dazu eingerichtet ist, bei einer Vorhubbewegung des ersten Triebkolbens (3) eine Rückhubbewegung des zweiten Triebkolbens (4) zu induzieren und dabei das Fluid aus dem zweiten Arbeitszylinder (33) in den zweiten Raum (23) des zweiten Zylinders (4) zu fördern, und bei einer Vorhubbewegung des zweiten Triebkolbens (4) eine Rückhubbewegung des ersten Triebkolbens (3) zu induzieren und dabei das Fluid aus dem ersten Arbeitszylinder (35) in den zweiten Raum (14) des ersten Zylinders (3) zu fördern.

3. Verbrennungsmotor nach Anspruch 1 oder 2, wobei
die Bewegungen der Triebkolben (3, 4) in den Zylindern (9,10) so sind, dass, wenn sich der erste Triebkolben (3) des ersten Zylinders (9) an einer Position mit minimaler Distanz zu einem oberen Ende (12') des ersten Zylinders (9) befindet, sich der zweite Kolben (4) im zweiten Zylinder (10) an einer Position mit maximaler Distanz zu einem oberen Ende (11) des zweiten Zylinders (10) befindet,
und/oder
die Bewegungen der Arbeitskolben (29, 43) in den Arbeitszylindern (35,33) so sind, dass, wenn sich der erste Arbeitskolben (29) an einer Position mit minimaler Distanz zu einem oberen Ende (54') des ersten Arbeitszylinders (35) befindet, sich der zweite Arbeitskolben (24) in dem zweiten Arbeitszylinder (33) an einer Position mit maximaler Distanz zu einem oberen Ende (27) des zweiten Arbeitszylinder (33) befindet.

4. Verbrennungsmotor nach Anspruch 3, wobei,
wenn sich der erste oder der zweite Triebkolben (3, 4) an einer Position mit minimaler Distanz zu dem oberen Ende (12') des ersten oder zweiten Zylinders (9, 10) befindet, sich der erste bzw. zweite Arbeitskolben (43, 29) an einer Position mit minimaler Distanz zu dem oberen Ende (54') des ersten bzw. zweiten Arbeitszylinders (35) befindet, und wenn
wenn sich der erste oder der zweite Triebkolben (3, 4) an einer Position mit maximaler Distanz zu dem oberen Ende (12') des ersten oder zweiten Zylinders (9, 10) befindet, sich der erste bzw. zweite Arbeitskolben (43, 29) an einer Position mit maximaler Distanz zu dem oberen Ende (54') des ersten bzw. zweiten Arbeitszylinders (35) befindet.

5. Verbrennungsmotor nach Anspruch 3 oder 4 wobei
der erste Arbeitszylinder (35) an seinem oberen Ende (54') mit dem zweiten Raum (14) des ersten Zylinders (9) verbunden ist und an seinem unteren Ende (54) durch den ersten Arbeitskolben (43) abgeschlossen ist, und wobei
der zweite Arbeitszylinder (33) an seinem oberen Ende (27) mit dem zweiten Raum (23) des zweiten Zylinders (4) verbunden ist und an seinem unteren Ende (27') durch den zweiten Arbeitskolben (29) abgeschlossen ist.

6. Verbrennungsmotor nach einem der vorstehenden Ansprüche, wobei
die beiden Arbeitskolben einen größeren Durchmesser aufweisen als die beiden Triebkolben.

7. Verbrennungsmotor nach einem der vorstehenden Ansprüche, wobei
das Antriebselement (400) einen ersten Freilauf (39) und einen zweiten Freilauf (40) umfasst, und
der erste Arbeitskolben (29) mit einer Außenseite des ersten Freilaufs (39) und der zweite Arbeitskolben (43) mit einer Außenseite des zweiten Freilaufs (40) wirkverbunden ist.

8. Verbrennungsmotor nach Anspruch 7, wobei
Innenseiten der Freiläufe (39, 40) jeweils mit der Welle (41) so verbunden sind, dass sie in derselben Richtung freilaufen bzw. sperren, um die Welle (41) in eine kontinuierliche Rotationsbewegung zu versetzen, und
die Wirkverbindungen der Arbeitskolben (29, 43) mit der Außenseite des ersten und zweiten Freilaufs (39, 40) so ausgestaltet sind, dass eine Hin- und Herbewegung des ersten Arbeitskolbens (29) eine rotatorische Hin- und Herbewegung des ersten Freilaufs (39) und eine Hin- und Herbewegung des zweiten Arbeitskolbens (43) eine gegensinnige rotatorische Hin- und Herbewegung des zweiten Freilaufs (38) bewirkt.

9. Verbrennungsmotor nach Anspruch 7 oder 8, wobei die Wirkverbindung der Arbeitskolben (29, 43) mit den Freiläufen (39, 40) mittels einer Verzahnung gebildet ist.

10. Verbrennungsmotor nach einem der Ansprüche 7 bis 9, wobei
der erste Arbeitskolben (29) mit einer ersten Zahnstange (37) und der zweite Arbeitskolben (43) mit einer zweiten Zahnstange (38) verbunden ist,
die Außenseite des ersten Freilaufs (39) an ihrer Stirnseite eine erste Verzahnung (31) und die Außenseite des zweiten Freilaufs (40) an ihrer Stirnseite eine zweite Verzahnung (32) aufweist, und wobei
die Wirkverbindung des ersten Arbeitskolbens (29) mit dem ersten Freilauf (39) über ein erstes Zahnrad (49) und die Wirkverbindung des zweiten Arbeitskolbens (43) mit dem zweiten Freilauf (40) über ein zweites Zahnrad (50) gebildet ist, wobei
das erste Zahnrad (49) zwischen der erste Zahnstange (38) und der ersten Verzahnung (31) des ersten Freilaufs (39) und das zweite Zahnrad (50) zwischen der zweiten Zahnstange (37) und der zweiten Verzahnung (32) des zweiten Freilaufs (40) angeordnet ist.

11. Verbrennungsmotor, nach Anspruch 10, wobei ein Verhältnis in Winkelgraden ausgedrückten maximalen möglichen kreisbogenförmigen Bewegungen der Schubstange (13) oder der ersten und zweiten Zahnstange (38, 37) und darin in Winkelgraden ausgedrückten maximalen auf die Außenseite übertragenen kreisbogenförmigen Bewegung der Freiläufe (39, 40) größer 1 ist, vorzugsweise größer 1,1 und weiter bevorzugt größer 1,25.

12. Verbrennungsmotor nach Anspruch 10 oder 11, wobei die erste Zahnstange (38) zusätzlich mit einem ersten Führungskolben (44) verbunden ist, der beweglich in einem ersten Führungszylinder (36) angeordnet ist und sich gegensinnig zu dem ersten Arbeitskolben (43) bewegt, und die zweite Zahnstange (37) zusätzlich mit einem zweiten Führungskolben (30) verbunden ist, der beweglich in einem zweiten Führungszylinder (34) angeordnet ist und sich gegensinnig zu dem zweiten Arbeitskolben (43) bewegt.

13. Verbrennungsmotor nach Anspruch 12, wobei der erste Führungszylinder (36) in einer Querschnittsansicht des Verbrennungsmotors gegenüber dem ersten Arbeitszylinder (35) und der zweite Führungszylinder (34) in einer Querschnittsansicht des Verbrennungsmotors gegenüber dem zweiten Arbeitszylinder (33) angeordnet ist.

14. Verbrennungsmotor nach Anspruch 12 oder 13, wobei die beiden Arbeitszylinder (35, 33) und die beiden Führungszylinder (36, 34) in einem gleichen radialen Abstand zu der Welle (41) angeordnet sind.

15. Verbrennungsmotor nach einem der Ansprüche 12 bis 14, wobei der erste Arbeitszylinder (35) in axialer Richtung der Welle neben dem zweiten Führungszylinder (34) und der zweite Arbeitszylinder (33) in axialer Richtung der Welle (41) neben dem ersten Führungszylinder (36) angeordnet ist.

16. Verbrennungsmotor nach einem der vorstehenden Ansprüche, wobei
der erste und der zweite Zylinder (3, 4) in einer Querschnittsansicht des Verbrennungsmotors gegenüberliegend und mit einem gleichen radialen Abstand zu einer Mittelachse angeordnet sind, die parallel zu der Welle (41) verläuft.

17. Verfahren zum Betreiben eines Verbrennungsmotors nach einem der vorstehenden Ansprüche umfassend die Schritte:
a) Wärmefreisetzung in einem ersten Raum (1, 2) auf einer Seite eines Triebkolbens (3, 4) in einem Zylinder (9, 10) zur Erzeugung einer Vorhubbewegung des Triebkolbens (3, 4);
b) Induzieren einer Vorhubbewegung eines Arbeitskolbens (43, 29) in einem Arbeitszylinder (35, 33), mittels einer fluidischen Verbindung des Triebkolbens (3, 4) mit dem Arbeitskolben (43, 29);
c) Antreiben einer Welle (41) des Verbrennungsmotors mittels eines Antriebselements (400), das mit dem Arbeitskolben (43, 29) mechanisch verbunden ist.

18. Maschine, Kraftfahrzeug, Flugzeug oder Schiff, umfassend zumindest einen Verbrennungsmotor nach einem oder mehreren der Ansprüche 1 bis 16.

## Claims

1. An internal combustion engine comprising
a shaft (41) on which a drive element (400) is arranged,
a first cylinder (9) with a first drive piston (3) movably arranged therein, and a second cylinder (10) with a second drive piston (4) movably arranged therein, wherein
the first and second cylinders (9, 10) each have a first chamber (1, 2) and a second chamber (14, 23), wherein
the first chamber (1, 2) is arranged on one side of the first or second drive piston (3, 4) and is designed as a combustion chamber, and the second chamber (14, 23) is arranged on an opposite side of the first or second drive piston (3, 4) and contains a fluid, in particular a hydraulic fluid,
the first drive piston (3) is fluidically coupled to a first working piston (43) in a first working cylinder (35),
the second drive piston (4) is fluidically coupled to a second working piston (29) in a second working cylinder (33), wherein
the first and second working pistons (43, 29) move back and forth in opposite directions in the first and second working cylinders (25, 33) and are operatively connected to the drive element (400), wherein
the internal combustion engine is configured to induce a forward stroke movement of the first working piston (43) in the first working cylinder (35) by means of a forward stroke movement of the first drive piston (3), and to induce a forward stroke movement of the second working piston (29) in the second working cylinder (34) by means of a forward stroke movement of the second drive piston (4), and wherein
the operative connection between the working pistons (43, 29) and the drive element (400) is configured such that a force generated by the reciprocating movement of the working pistons (43, 29) is transmitted tangentially to the drive element (400) and the drive element (400) sets the shaft (41) in continuous rotational movement, wherein both the cylinders of the drive piston and the working cylinder are circular arc-shaped.

2. The internal combustion engine according to claim 1, wherein the first drive piston (3) is mechanically connected to the second drive piston (4) and the drive pistons (3, 4) move back and forth in opposite directions in the two cylinders (9, 10), wherein
the internal combustion engine is configured to induce a return stroke movement of the second drive piston (4) during a forward stroke movement of the first drive piston (3), thereby conveying the fluid from the second working cylinder (33) into the second chamber (23) of the second cylinder (4), and to induce a return stroke movement of the first drive piston (3) during a forward stroke movement of the second drive piston (4), thereby conveying the fluid from the first working cylinder (35) into the second chamber (14) of the first cylinder (3).

3. The internal combustion engine according to claim 1 or 2, wherein
the movements of the drive pistons (3, 4) in the cylinders (9, 10) are such that when the first drive piston (3) of the first cylinder (9) is at a position with a minimum distance to an upper end (12') of the first cylinder (9), the second piston (4) in the second cylinder (10) is at a position with a maximum distance from an upper end (11) of the second cylinder (10),
and/or
the movements of the working pistons (29, 43) in the working cylinders (35, 33) are such that, when the first working piston (29) is at a position with a minimum distance to an upper end (54') of the first working cylinder (35), the second working piston (24) in the second working cylinder (33) is at a position with a maximum distance from an upper end (27) of the second working cylinder (33).

4. The internal combustion engine according to claim 3, wherein
when the first or second drive piston (3, 4) is at a position with a minimum distance to the upper end (12') of the first or second cylinder (9, 10), the first or second working piston (43, 29) is located at a position with a minimum distance to the upper end (54') of the first or second working cylinder (35), respectively, and
when the first or second drive piston (3, 4) is at a position with maximum distance from the upper end (12') of the first or second cylinder (9, 10), the first or second working piston (43, 29) is located at a position with maximum distance from the upper end (54') of the first or second working cylinder (35).

5. The internal combustion engine according to claim 3 or 4, wherein
the first working cylinder (35) is connected at its upper end (54') to the second chamber (14) of the first cylinder (9) and is closed at its lower end (54) by the first working piston (43), and wherein
the second working cylinder (33) is connected at its upper end (27) to the second chamber (23) of the second cylinder (4) and is closed at its lower end (27') by the second working piston (29).

6. The internal combustion engine according to any one of the preceding claims, wherein
the two working pistons have a larger diameter than the two drive pistons.

7. The internal combustion engine according to any one of the preceding claims, wherein
the drive element (400) comprises a first freewheel (39) and a second freewheel (40), and
the first working piston (29) is operatively connected to an outer side of the first freewheel (39) and the second working piston (43) is operatively connected to an outer side of the second freewheel (40).

8. The internal combustion engine according to claim 7, wherein
inner sides of the freewheels (39, 40) are each connected to the shaft (41) such that they freewheel or lock in the same direction in order to set the shaft (41) in continuous rotational motion, and
the operative connections of the working pistons (29, 43) to the outer side of the first and second freewheels (39, 40) are formed such that a reciprocating movement of the first working piston (29) causes a rotary reciprocating movement of the first freewheel (39) and a reciprocating movement of the second working piston (43) causes an oppositely directed rotary reciprocating movement of the second freewheel (38).

9. The internal combustion engine according to claim 7 or 8, wherein the operative connection of the working pistons (29, 43) to the freewheels (39, 40) is formed by means of a toothing.

10. The internal combustion engine according to any one of claims 7 to 9, wherein
the first working piston (29) is connected to a first toothed rack (37) and the second working piston (43) is connected to a second toothed rack (38),
the outer side of the first freewheel (39) has a first toothing (31) on its front side and the outer side of the second freewheel (40) has a second toothing (32) on its front side, and wherein
the operative connection of the first working piston (29) to the first freewheel (39) is formed via a first gearwheel (49) and the operative connection of the second working piston (43) to the second freewheel (40) is formed via a second gearwheel (50), wherein
the first gearwheel (49) is arranged between the first toothed rack (38) and the first toothing (31) of the first freewheel (39) and the second gearwheel (50) is arranged between the second toothed rack (37) and the second toothing (32) of the second freewheel (40).

11. The internal combustion engine according to claim 10, wherein a ratio, expressed in degrees of angle, of the maximum possible circular arc movements of the push rod (13) or the first and second toothed rack (38, 37) and the maximum circular arc movement of the freewheels (39, 40) transmitted to the outer side, expressed in degrees of angle, is greater than 1, preferably greater than 1.1 and more preferably greater than 1.25.

12. The internal combustion engine according to claim 10 or 11, wherein the first toothed rack (38) is additionally connected to a first guide piston (44) which is movably arranged in a first guide cylinder (36) and moves in the opposite direction to the first working piston (43), and the second toothed rack (37) is additionally connected to a second guide piston (30) which is movably arranged in a second guide cylinder (34) and moves in the opposite direction to the second working piston (43).

13. The internal combustion engine according to claim 12, wherein the first guide cylinder (36), in a cross-sectional view of the internal combustion engine, is arranged opposite the first working cylinder (35) and the second guide cylinder (34), in a cross-sectional view of the internal combustion engine, is arranged opposite the second working cylinder (33).

14. The internal combustion engine according to claim 12 or 13, wherein the two working cylinders (35, 33) and the two guide cylinders (36, 34) are arranged at the same radial distance from the shaft (41).

15. The internal combustion engine according to any one of claims 12 to 14, wherein the first working cylinder (35) is arranged in the axial direction of the shaft next to the second guide cylinder (34) and the second working cylinder (33) is arranged in the axial direction of the shaft (41) next to the first guide cylinder (36).

16. The internal combustion engine according to any one of the preceding claims, wherein
the first and second cylinders (3, 4), in a cross-sectional view of the internal combustion engine, are arranged opposite each other and at the same radial distance from a central axis that runs parallel to the shaft (41).

17. A method for operating an internal combustion engine according to any one of the preceding claims, comprising the steps of:
a) releasing heat in a first chamber (1, 2) on one side of a drive piston (3, 4) in a cylinder (9, 10) to generate a forward stroke movement of the drive piston (3, 4);
b) inducing a forward stroke movement of a working piston (43, 29) in a working cylinder (35, 33) by means of a fluid connection between the drive piston (3, 4) and the working piston (43, 29);
c) driving a shaft (41) of the internal combustion engine by means of a drive element (400) which is mechanically connected to the working piston (43, 29).

18. A machine, motor vehicle, aircraft or ship comprising at least one internal combustion engine according to any one or more of claims 1 to 16.

## Revendications

1. Moteur à combustion interne comprenant
un arbre (41) sur lequel un élément d'entraînement (400) est agencé,
un premier cylindre (9) avec un premier piston d'entraînement (3) agencé de manière mobile à l'intérieur de celui-ci, et un second cylindre (10) avec un second piston d'entraînement (4) agencé de manière mobile à l'intérieur de celui-ci, dans lequel
les premier et second cylindres (9, 10) ont chacun une première chambre (1, 2) et une seconde chambre (14, 23), dans lequel
la première chambre (1, 2) est agencée sur un côté du premier ou du second piston d'entraînement (3, 4) et est désignée comme étant une chambre de combustion, et la seconde chambre (14, 23) est agencée sur un côté opposé du premier ou du second piston d'entraînement (3, 4) et contient un fluide, en particulier un fluide hydraulique,
le premier piston d'entraînement (3) est couplé de manière fluidique à un premier piston de travail (43) dans un premier cylindre de travail (35),
le second piston d'entraînement (4) est couplé de manière fluidique à un second piston de travail (29) dans un second cylindre de travail (33), dans lequel
les premier et second pistons de travail (43, 29) se déplacent de manière alternée dans des sens opposés dans les premier et second cylindres de travail (25, 33) et sont accouplés de manière fonctionnelle à l'élément d'entraînement (400), dans lequel
le moteur à combustion interne est conçu pour induire un mouvement de course aller du premier piston de travail (43) dans le premier cylindre de travail (35) au moyen d'un mouvement de course aller du premier piston
d'entraînement (3), et pour induire un mouvement de course aller du second piston de travail (29) dans le second cylindre de travail (34) au moyen d'un mouvement de course aller du second piston d'entraînement (4), et dans lequel
l'accouplement fonctionnel entre les pistons de travail (43, 29) et l'élément d'entraînement (400) est conçu de telle sorte qu'une force générée par le mouvement alterné des pistons de travail (43, 29) est transmise de manière tangentielle à l'élément d'entraînement (400) et l'élément d'entraînement (400) met l'arbre (41) en mouvement de rotation continu, dans lequel les cylindres du piston d'entraînement comme le cylindre de travail sont façonnés en arc de cercle.

2. Moteur à combustion interne selon la revendication 1, dans lequel le premier piston d'entraînement (3) est accouplé de manière mécanique au second piston d'entraînement (4) et les pistons d'entraînement (3, 4) se déplacent de manière alternée dans des sens opposés dans les deux cylindres (9, 10), dans lequel
le moteur à combustion interne est conçu pour induire un mouvement de course retour du second piston d'entraînement (4) pendant un mouvement de course aller du premier piston d'entraînement (3), convoyant ainsi le fluide du second cylindre de travail (33) jusqu'à la seconde chambre (23) du second cylindre (4), et pour induire un mouvement de course retour du premier piston d'entraînement (3) pendant un mouvement de course aller du second piston d'entraînement (4), convoyant ainsi le fluide du premier cylindre de travail (35) jusqu'à la seconde chambre (14) du premier cylindre (3).

3. Moteur à combustion interne selon la revendication 1 ou 2, dans lequel
les mouvements des pistons d'entraînement (3, 4) dans les cylindres (9, 10) sont tels que lorsque le premier piston d'entraînement (3) du premier cylindre (9) est situé en une position avec une distance minimale à une extrémité supérieure (12') du premier cylindre (9), le second piston (4) dans le second cylindre (10) est situé en une position avec une distance maximale depuis une extrémité supérieure (11) du second cylindre (10),
et/ou
les mouvements des pistons de travail (29, 43) dans les cylindres de travail (35, 33) sont tels que, lorsque le premier piston de travail (29) est situé en une position avec une distance minimale à une extrémité supérieure (54') du premier cylindre de travail (35), le second piston de travail (24) dans le second cylindre de travail (33) est situé en une position avec une distance maximale depuis une extrémité supérieure (27) du second cylindre de travail (33).

4. Moteur à combustion interne selon la revendication 3, dans lequel
lorsque le premier ou le second piston d'entraînement (3, 4) est situé en une position avec une distance minimale à l'extrémité supérieure (12') du premier ou du second cylindre (9, 10), le premier ou le second piston de travail (43, 29) est situé en une position avec une distance minimale à l'extrémité supérieure (54') du premier ou du second cylindre de travail (35), respectivement, et
lorsque le premier ou second piston d'entraînement (3, 4) est situé en une position avec une distance maximale depuis l'extrémité supérieure (12') du premier ou du second cylindre (9, 10), le premier ou le second piston de travail (43, 29) est situé en une position avec une distance maximale depuis l'extrémité supérieure (54') du premier ou du second cylindre de travail (35).

5. Moteur à combustion interne selon la revendication 3 ou 4, dans lequel
le premier cylindre de travail (35) est accouplé au niveau de son extrémité supérieure (54') à la seconde chambre (14) du premier cylindre (9) et est fermé au niveau de son extrémité inférieure (54) par le premier piston de travail (43), et dans lequel
le second cylindre de travail (33) est accouplé au niveau de son extrémité supérieure (27') à la seconde chambre (23) du second cylindre (4) et est fermé au niveau de son extrémité inférieure (27') par le second piston de travail (29).

6. Moteur à combustion interne selon l'une quelconque des revendications précédentes, dans lequel
les deux pistons de travail ont un diamètre plus important que les deux pistons d'entraînement.

7. Moteur à combustion interne selon l'une quelconque des revendications précédentes, dans lequel
l'élément d'entraînement (400) comprend une première roue libre (39) et une seconde roue libre (40), et
le premier piston de travail (29) est accouplé de manière fonctionnelle à un côté externe de la première roue libre (39) et le second piston de travail (43) est accouplé de manière fonctionnelle à un côté externe de la seconde roue libre (40).

8. Moteur à combustion interne selon la revendication 7, dans lequel
les côtés internes des roues libres (39, 40) sont chacun accouplés à l'arbre (41) de telle sorte qu'ils tournent en roue libre ou se verrouillent dans le même sens afin de mettre l'arbre (41) en mouvement de rotation continu, et
les accouplements fonctionnels des pistons de travail (29, 43) au côté externe des première et seconde roues libres (39, 40) sont formés de telle sorte qu'un mouvement alterné du premier piston de travail (29) entraîne un mouvement alterné rotatif de la première roue libre (39) et un mouvement alterné du second piston de travail (43) entraîne un mouvement alterné rotatif de la seconde roue libre (38) dans le sens opposé.

9. Moteur à combustion interne selon la revendication 7 ou 8, dans lequel l'accouplement fonctionnel des pistons de travail (29, 43) aux roues libres (39, 40) est formé au moyen d'une dentelure.

10. Moteur à combustion interne selon l'une quelconque des revendications 7 à 9, dans lequel
le premier piston de travail (29) est accouplé à une première crémaillère (37) et le second piston de travail (43) est accouplé à une seconde crémaillère (38),
le côté externe de la première roue libre (39) a une première dentelure (31) sur son côté avant et le côté externe de la seconde roue libre (40) a une seconde dentelure (32) sur son côté avant, et dans lequel
l'accouplement fonctionnel du premier piston de travail (29) à la première roue libre (39) est formé par l'intermédiaire d'une première roue d'engrenage (49) et l'accouplement fonctionnel du second piston de travail (43) à la seconde roue libre (40) est formé par l'intermédiaire d'une seconde roue d'engrenage (50), dans lequel
la première roue d'engrenage (49) est agencée entre la première crémaillère (38) et la première dentelure (31) de la première roue libre (39) et la seconde roue d'engrenage (50) est agencée entre la seconde crémaillère (37) et la seconde dentelure (32) de la seconde roue libre (40).

11. Moteur à combustion interne selon la revendication 10, dans lequel un rapport, exprimé en degrés d'angle, des mouvements d'arc de cercle maximaux possibles de la tige poussoir (13) ou de la première et de la seconde crémaillère (38, 37) et du mouvement d'arc de cercle maximal des roues libres (39, 40) transmis au côté externe, exprimé en degrés d'angle, est supérieur à 1, de préférence supérieur à 1,1 et plus préférentiellement supérieur à 1,25.

12. Moteur à combustion interne selon la revendication 10 ou 11, dans lequel la première crémaillère (38) est de plus accouplée à un premier piston de guidage (44) qui est agencé de manière mobile dans un premier cylindre de guidage (36) et se déplace dans le sens opposé au premier piston de travail (43), et la seconde crémaillère (37) est de plus accouplée à un second piston de guidage (30) qui est agencé de manière mobile dans un second cylindre de guidage (34) et se déplace dans le sens opposé au second piston de travail (43).

13. Moteur à combustion interne selon la revendication 12, dans lequel le premier cylindre de guidage (36), dans une vue en section transversale du moteur à combustion interne, est agencé à l'opposé du premier cylindre de travail (35) et le second cylindre de guidage (34), dans une vue en section transversale du moteur à combustion interne, est agencé à l'opposé du second cylindre de travail (33).

14. Moteur à combustion interne selon la revendication 12 ou 13, dans lequel les deux cylindres de travail (35, 33) et les deux cylindres de guidage (36, 34) sont agencés à la même distance radiale de l'arbre (41).

15. Moteur à combustion interne selon l'une quelconque des revendications 12 à 14, dans lequel le premier cylindre de travail (35) est agencé dans la direction axiale de l'arbre à proximité du second cylindre de guidage (34) et le second cylindre de travail (33) est agencé dans la direction axiale de l'arbre (41) à proximité du premier cylindre de guidage (36).

16. Moteur à combustion interne selon l'une quelconque des revendications précédentes, dans lequel
les premier et second cylindres (3, 4), dans une vue en section transversale du moteur à combustion interne, sont agencés à l'opposé l'un de l'autre et à la même distance radiale d'un axe central qui est parallèle à l'arbre (41).

17. Procédé de fonctionnement d'un moteur à combustion interne selon l'une quelconque des revendications précédentes, comprenant les étapes consistant à :
a) libérer de la chaleur dans une première chambre (1, 2) sur un côté d'un piston d'entraînement (3, 4) dans un cylindre (9, 10) pour générer un mouvement de course aller du piston d'entraînement (3, 4) ;
b) induire un mouvement de course aller d'un piston de travail (43, 29) dans un cylindre de travail (35, 33) au moyen d'un raccordement fluidique entre le piston d'entraînement (3, 4) et le piston de travail (43, 29) ;
c) entraîner un arbre (41) du moteur à combustion interne au moyen d'un élément d'entraînement (400) qui est accouplé de manière mécanique au piston de travail (43, 29).

18. Machine, véhicule à moteur, aéronef ou bateau comprenant au moins un moteur à combustion interne selon l'une quelconque ou plus des revendications 1 à 16.
